# EUROPÄISCHE PATENTSCHRIFT

(11) **EP 2 570 204 B1**
(45) Veröffentlichungstag und Bekanntmachung des Hinweises auf die Patenterteilung: **31.10.2018**
(21) Anmeldenummer: 12181241.6
(22) Anmeldetag: 21.08.2012
(51) Int. Cl.: B21D 22/02, C21D 1/34, C21D 9/46, B21D 37/16

(54) **Verfahren und Anordnung zum Erwärmen einer Metallplatine**
Method and assembly for heating a metal circuit board
Procédé et agencement destinés à chauffer une platine de métal

(30) Priorität: 16.09.2011 DE 102011053672
(43) Veröffentlichungstag der Anmeldung: 20.03.2013
(73) Patentinhaber: Benteler Automobiltechnik GmbH, 33102 Paderborn (DE)
(72) Erfinder: Dörr, Jochen, 33104 Bad Driburg (DE); Grewe, Jochem, 33154 Salzkotten (DE); Dvorak, Borek, 46605 Jablonec nad Nisou (CZ); Kout, Radovan, 46014 Liberec (CZ)
(74) Vertreter: Griepenstroh, Jörg

(56) Entgegenhaltungen:
- EP-A1- 2 182 081
- DE-A1-102005 045 340
- US-A1- 2010 192 659

## Beschreibung

Die Erfindung betrifft einerseits ein Verfahren zum Erwärmen einer Metallplatine gemäß den Merkmalen im Oberbegriff des Anspruchs 1.

Andererseits richtet sich die Erfindung auf eine Anordnung zum Erwärmen einer Metallplatine entsprechend den Merkmalen in dem Oberbegriff des Anspruchs 8.

Um Metallplatinen leichter verformen zu können, ist es bekannt, sie kurzzeitig auf eine Temperatur zwischen 300 °C und 380 °C zu erwärmen. In diesem Zusammenhang weist die DE 10 2009 031 449 A1 einen Träger für ein umzuformendes Blech auf. Der Träger besteht aus einer Grundplatte aus einem elektrisch nicht leitenden Material. Auf dem Träger sind Stützelemente vorgesehen, welche zur Abstützung und Halterung des Blechs dienen. Die Stützelemente könnene an unterschiedlich geformte Bereiche des Blechs angepasst werden. Zumindest in einigen der Stützelemente sind Induktionsspulen vorgesehen, durch welche verfestigte Bereiche des Blechs in einer Zeit kleiner als 10 Sekunden auf die gewünschte Endtemperatur induktiv aufgeheizt werden können. Während der Erwärmung wird das Blech durch ein Fixierungssystem, welches pneumatisch oder mechanisch arbeiten kann, am Träger festgehalten.

Aus der DE 10 2009 014 670 A1 geht eine Anordnung zum Erwärmen einer Metallplatine in einer Heizvorrichtung hervor, die zwei zueinander vertikal relativ bewegbare Heizformen aufweist, die auf den einander zugewandten Seiten an die Kontur der Metallplatine angepasst sowie gegen die Metallplatine pressbar sind. Ferner ist eine untere Heizform einer unteren Heizplatte und eine obere Heizform einer oberen Heizplatte zugeordnet. Die Heizplatten können induktiv beheizt werden.

In der DE 10 2005 045 340 A1 ist ein Verfahren und eine Vorrichtung zur Wärmebehandlung eines Aluminiumlegierungselements beschrieben. Die Aluminiumlegierungselemente werden in einer Erwärmungsvorrichtung erwärmt, die in einer vorteilhaften Ausgestaltungsvariante aus Heizplatten besteht und die Heizplatten alternativ schichtweise angeordnet sind. Die Wärmebehandlung setzt sich im Wesentlichen aus einer Lösungsglühbehandlung, einer anschließenden Abschreckung des Elements in einem Abschreckmedium und einer abschließenden Wiedererwärmung des abgeschreckten Elements in einer Voralterungs-Wärmebehandlung zusammen, bei der das Aluminiumlegierungselement eng an eine Hauptfläche einer Heizplatte gehalten wird. In einer Ausführung kann das Aluminiumlegierungselement nach der Voralterungsbehandlung wahlweise zum Entspannen oder Verbessern von mechanischen Eigenschaften gestreckt, gepresst oder anderweitig kaltumgeformt werden.

In der EP 2 182 081 A1 sind ein weiteres Verfahren und eine Vorrichtung zur thermischen Behandlung eines metallischen Werkstoffs vor einem Warmumformprozess offenbart. Ein zu erwärmender Stahlblechkörper wird zunächst mit mindestens einer ersten und einer zweiten Kontaktplatte mit mindestens einem ersten bzw. zweiten Flächenabschnitt in Kontakt gebracht. Die Kontaktplatten sind so beschaffen, dass sie flächig im Wesentlichen der Kontur der Flächenabschnitte des Stahlblechkörpers entsprechen. Durch den Kontakt der Kontaktplatten mit dem beschichteten Stahlblechkörper wird eine schnelle Aufheizung erreicht. Die Kontaktplatten können zudem auf den Stahlblechkörper gepresst werden. In einer vorteilhaften Ausgestaltung kann der Stahlblechkörper auf eine Temperatur oberhalb von AC3 erwärmt werden. In einem anschließenden Arbeitsschritt kann der Stahlblechkörper umgeformt werden.

Die US 2010/0192659 A1 zeigen ein Verfahren zur Umformung eines Metallbleches bei erhöhter Temperatur und die Vorwärmung desselben in einer mehrstufigen Vorwärmvorrichtung. Das Verfahren eignet sich zur Herstellung von komplexen Tiefziehbauteilen. Das Metallblech wird zunächst in der mehrstufigen Vorwärmvorrichtung auf die gewünschte Temperatur gebracht. Anschließend wird das Metallblech in einem Umformwerkzeug umgeformt. Alternativ kann das umgeformte Metallblech abgekühlt werden und weiteren Fertigungsschritten unterzogen werden. Die Vorwärmvorrichtung weist eine untere und obere Platte auf, über die das zu erwärmende Metallblech erhitzt wird.

Der Erfindung liegt - ausgehend vom Stand der Technik - die Aufgabe zugrunde, sowohl ein Verfahren als auch eine Anordnung zum Erwärmen einer Metallplatine zu schaffen, welche effizienter wirksam sind und weniger Energie für die Aufheizphasen und die Verlustströme benötigen.

Was den verfahrensmäßigen Teil der Aufgabe anbelangt, so wird die Lösung in den Merkmalen des Anspruchs 1 gesehen.

Vorteilhafte Weiterbildungen dieses Verfahrens sind Gegenstand der Ansprüche 2 bis 7.

Gemäß diesem Verfahren wird nunmehr eine zu erwärmende Metallplatine, die aus einer Aluminiumknetlegierung besteht, zwischen einem unteren Kontaktelement und einem oberen Kontaktelement positioniert, die auf den einander zugewandten Seiten der Kontur der Metallplatine angepasst sind. Das heißt, die Metallplatine kann eben ausgebildet oder auch vorgeformt sein. Mindestens ein Kontaktelement wird aus einem hoch wärmeleitfähigen Werkstoff mit einer Leitfähigkeit von mindestens 150W/mK gebildet. Dieses Kontaktelement kann beheizt werden. Nach dem Positionieren der Metallplatine zwischen den Kontaktelementen werden diese gegeneinander gefahren und hierbei konturengenau an die Metallplatine gepresst. Der Anpressdruck ist wichtig für die komplette Erwärmung der Metallplatine.

Innerhalb eines Zeitraums von weniger als 120 s wird dann die Metallplatine zwischen den Kontaktelementen auf eine Temperatur von 200 °C bis 450 °C erwärmt.

Im Falle einer Metallplatine aus Leichtmetall beträgt die Zeitdauer der Erwärmung weniger als 60 s, bevorzugt weniger als 20 s. Vorteilhaft wird eine Erwärmungszeit von weniger als 8 s angestrebt.

Die beiden Kontaktelemente werden in einen unteren Aufnahmekörper und in einen oberen Aufnahmekörper integriert.

Selbstverständlich ist es denkbar, dass beide Kontaktelemente beheizt werden können. In diesem Fall bestehen beide Kontaktelemente aus einem hoch wärmeleitfähigen Werkstoff mit einer Leitfähigkeit von mindestens 150W/mK.

Die Beheizung eines Kontaktelements kann elektrisch durchgeführt werden. Vorstellbar ist aber auch eine hydraulische Beheizung eines Kontaktelements.

Unabhängig davon, ob ein Kontaktelement elektrisch oder hydraulisch beheizt wird, kann die Heiztemperatur deutlich oberhalb der angestrebten Erwärmungstemperatur für die Metallplatine liegen. Die Erwärmungstemperatur kann beispielsweise mittels an der Metallplatine anliegender Sensoren erfasst und für die genaue Steuerung der Erwärmungszeit genutzt werden.

Wichtig ist es ferner, dass mindestens das beheizbare Kontaktelement gegenüber der Umgebung thermisch isoliert wird. Die Wärmeenergie kann somit ökonomischer eingesetzt werden.

Auch kann es zur Verbesserung des Verfahrens zweckmäßig sein, dass vor oder nach dem Erwärmen der Metallplatine ein Schmierstoff auf die Metallplatine aufgetragen wird. Das Auftragen kann beispielsweise durch Sprühen erfolgen. Dies geschieht vorteilhafterweise vollflächig, um eine einheitliche Wärmeübertragung von einem beheizten Kontaktelement in die Metallplatine sicherzustellen.

Die Lösung des gegenständlichen Teils der Aufgabe wird in den Merkmalen des Anspruchs 8 erblickt.

Vorteilhafte Weiterbildungen der erfindungsgemäßen Anordnung sind Gegenstand der Ansprüche 9 bis 27.

Eine grundsätzliche Bauart einer solchen Anordnung besteht darin, dass die Heizvorrichtung ein unteres Kontaktelement und ein zu diesem relativ bewegbares oberes Kontaktelement aufweist. Die jeweils in einen unteren Aufnahmekörper und in einen oberen Aufnahmekörper integrierten Kontaktelemente sind auf den einander zugewandten Seiten an die Kontur der jeweils zu erwärmenden Metallplatine angepasst und an die Metallplatine pressbar. Hierbei kann die Metallplatine vollkommen eben oder bereits vorgeformt sein. Mindestens ein aus einem hoch wärmeleitfähigen Werkstoff mit einer Leitfähigkeit von mindestens 150W/mK bestehendes Kontaktelement ist mit einer Heizeinheit versehen.

Nach der Positionierung der Metallplatine zwischen den zunächst voneinander beabstandeten Kontaktelementen werden diese mittels der Aufnahmekörper konturengenau gegen die Metallplatine gepresst und diese aufgrund der Beheizung mindestens eines Kontaktelements auf den gewünschten Temperaturbereich von 200 °C bis 450 °C gebracht. Das Erwärmen kann aufgrund der Erfindung in Abhängigkeit von der jeweiligen Dicke der Metallplatine und dem Werkstoff (Stahl, Leichtmetall, insbesondere Aluminium) in möglichst kurzer Zeit, bevorzugt in einer Zeit von weniger als 20 s bei einer Stahlplatine und weniger als 8 s bei einer Leichtmetallplatine durchgeführt werden. Nach dem Erwärmen der Metallplatine werden die Kontaktelemente mittels der Aufnahmekörper auseinander gefahren und die erwärmte Metallplatine der weiteren Bearbeitung, insbesondere einer Umformung, zugeführt.

Bestehen beide Kontaktelemente aus einem hoch wärmeleitfähigen Werkstoff mit einer Leitfähigkeit von mindestens 150 W/mK, so ist in jedem Kontaktelement eine Heizeinheit vorgesehen.

Wenn nur ein Kontaktelement aus einem hoch wärmeleitfähigen Werkstoff mit einer Leitfähigkeit von mindestens 150W/mK besteht, so ist das andere Kontaktelement aus einem weniger leitfähigen Werkstoff, insbesondere einem isolierenden Werkstoff, hergestellt. Hiermit wird vermieden, dass über das nicht beheizbare Kontaktelement Wärme von der Metallplatine in die benachbarten Bauteile der Anordnung abgeführt wird.

Eine weitere Bauart einer Anordnung zum Erwärmen einer Metallplatine weist eine Heizvorrichtung mit zwei von einem Basisgestell vertikal geführt getragenen, nebeneinander angeordneten unteren Aufnahmekörpern mit integrierten unteren Kontaktelementen und einen über die unteren Aufnahmekörper verlagerbaren sowie mit diesen unter Anpressdruck verriegelbaren oberen Aufnahmekörper mit einem integrierten Kontaktelement auf, von denen mindestens ein Kontaktelement mit einer Heizeinheit versehen ist, wobei zwischen das Basisgestell und die unteren Aufnahmekörper Anpressmechanismen eingegliedert sind. Die Anpressmechanismen zwischen dem Basisgestell und den unteren Aufnahmekörpern bestehen vorzugsweise aus einer pneumatisch beaufschlagbaren Kissenanordnung, die nach dem Zusammenfahren der beiden Kontaktelemente zusätzlich von unten gegen die von oben wirkende Presskraft agiert. Durch eine solche Kissenanordnung wird gezielt eine Vergleichmäßigung der Anpresskraft auf die zwischen den Kontaktelementen befindliche Metallplatine erreicht.

Bei dieser Ausführungsform wird mithin das jeweils nach oben offene untere Kontaktelement von der erwärmten Metallplatine befreit und mit einer neuen kalten Metallplatine bestückt, während zwischen dem benachbarten anderen unteren Kontaktelement und dem darüber liegenden oberen Kontaktelement die Erwärmung einer Metallplatine durchgeführt wird.

Die Verlagerung des oberen Aufnahmekörpers von dem einen unteren Aufnahmekörper zum anderen unteren Aufnahmekörper kann translatorisch oder rotatorisch erfolgen. Hierzu können entsprechend gestaltete Transferroboter eingesetzt werden.

Die Zuführung einer kalten Metallplatine zu der Heizvorrichtung erfolgt somit stets wechselweise von einer Stirnseite her und die Abführung einer erwärmten Metallplatine zur anderen Stirnseite hin.

Eine dritte Bauart der erfindungsgemäßen Anordnung sieht vor, dass die Heizvorrichtung zwei von einem Basisgestell getragene und im Abstand zueinander angeordnete untere Aufnahmekörper mit integrierten Kontaktelementen sowie zwei über den unteren Aufnahmekörpern liegende und mit diesen unter Anpressdruck verriegelbare obere Aufnahmekörper mit integrierten Kontaktelementen aufweist, wobei von den übereinander liegenden Kontaktelementen mindestens eines mit einer Heizeinheit versehen ist und zwischen das Basisgestell und die unteren Aufnahmekörper Anpressmechanismen eingegliedert sind.

Bei dieser Bauart einer Heizvorrichtung ist es möglich, zwischen zwei übereinander liegenden Kontaktelementen eine Vorerwärmung der jeweiligen Metallplatine durchzuführen und zwischen den beiden anderen Kontaktelementen die Metallplatine auf die gewünschte Endtemperatur zu bringen. Hierbei wird also eine Metallplatine jeweils von einer Übergabestation in eine Vorwärmstation verlagert, hier vorerwärmt, anschließend in die Enderwärmungsstation verlagert und letztlich aus dieser der weiteren Bearbeitung zugeführt. Die Metallplatine durchwandert die Heizvorrichtung translatorisch von einer Stirnseite zur anderen Stirnseite. Auch in diesem Fall können Transferroboter zur Verlagerung der Metallplatine eingesetzt werden.

Es ist aber auch denkbar, jeweils eine Metallplatine von einer Stirnseite der Heizvorrichtung zwischen zwei Kontaktelementen zu platzieren, dort zu erwärmen und anschließend auf derselben Seite der Heizvorrichtung auszustoßen. Die oberen Aufnahmekörper sind dann über einen starren Tragarm miteinander verbunden und gemeinsam vertikal verlagerbar. Das Zuführen und Abführen der Metallplatinen kann hierbei ebenfalls mittels Transferroboter bewirkt werden.

Gemäß einer vierten Bauart einer Heizvorrichtung sind vier in 90° Versetzung zueinander angeordnete rotatorisch verlagerbare untere Aufnahmekörper mit integrierten Kontaktelementen vorgesehen, die mit zwei um 180° zueinander versetzten oberen Aufnahmekörpern mit integrierten Kontaktelementen unter Anpressdruck koppel- und verriegelbar sind, wobei von den jeweils übereinander liegenden Kontaktelementen mindestens eines mit einem Heizelement versehen ist und zwischen das Basisgestell und die unteren Aufnahmekörper Anpressmechanismen eingegliedert sind. Vorzugsweise sind die oberen Aufnahmekörper über einen starren Tragarm miteinander gekoppelt und mit den Heizeinheiten versehen. Sie sind bevorzugt nicht verlagerbar. Die unteren Kontaktelemente bleiben dann unbeheizt. Auf diese Weise wird eine einfachere Realisierung in der Praxis erreicht.

Im Rahmen dieser Ausführungsform einer Heizvorrichtung werden demzufolge immer zwei kalte Metallplatinen von zwei separaten, einander gegenüberliegenden Seiten (Logistikzonen) her zwei freien unteren Kontaktelementen zugeleitet, während zwischen den hierzu um 90° versetzten unteren Kontaktelementen und den hier befindlichen oberen Kontaktelementen die Erwärmung der Metallplatinen durchgeführt wird.

Nach der vollständigen Erwärmung werden in den Erwärmungsstationen die unteren und oberen Aufnahmekörper mit den integrierten Kontaktelementen voneinander entfernt, die erwärmten Metallplatinen in gegenüberliegende Richtungen ausgestoßen, die vier unteren Aufnahmekörper um 90° in Umfangsrichtung verlagert, die dann leeren unteren Kontaktelemente neu mit kalten Metallplatinen bestückt und die Erwärmung der vorab auf die leeren unteren Kontaktelemente verlagerten Metallplatinen zwischen den unteren und den oberen Kontaktelementen durchgeführt.

Somit können die erwärmten Metallplatinen zum Beispiel zwei verschiedenen, insbesondere einander gegenüberliegenden Umformstationen (Pressen), zugeführt werden, die im selben Takt arbeiten.

Statt der vier um jeweils 90° verlagerbaren unteren Aufnahmekörper können auch nur zwei um 180° zueinander versetzte Aufnahmekörper vorgesehen werden, die unter den beiden oberen Aufnahmekörpern angeordnet und um 90° zu zwei Bereitschaftsstationen (Logistikstationen) versetzt sind. Mit Hilfe von Greifern (Transferroboter) können dann kalte Metallplatinen von den Logistikzonen zwischen die unteren und oberen Aufnahmekörper verlagert und anschließend erwärmt werden.

Von besonderer Bedeutung ist es, dass die jeweils übereinander liegenden unteren und oberen Aufnahmekörper, und damit indirekt auch die darin integrierten unteren und oberen Kontaktelemente unter den Einfluss von Anpress- und/oder Verschlussmechanismen gestellt sind. Hierbei kann es sich um beidseitig oder nur einseitig auf die Aufnahmekörper einwirkende Wirkmechanismen handeln. Diese können elektrischer, mechanischer, hydraulischer oder pneumatischer Natur sein. Der Anpressdruck der Aufnahmekörper und damit der Kontaktelemente auf die jeweilig zu erwärmende Metallplatine muss sicherstellen, dass ein völliger Formschluss/Flächenkontakt gewährleistet wird, der über die gesamte Aufheizdauer der Metallplatine beibehalten wird. Auch ist es in diesem Zusammenhang erfindungsgemäß von Vorteil, dass der jeweilige Verschlussmechanismus sehr geringe Verschluss- und Öffnungszeiten gewährleistet. Dazu werden kurze Verschlusswege und schnelle Antriebe realisiert, die pneumatisch, mechanisch sowie gegebenenfalls auch vorgespannt sein können.

Die Steuerung der Aufheizdauer einer Metallplatine erfolgt primär mittels der Regelung der Verschlussdauer. Sie kann aber zur genauen Regelung zusätzlich mit Aushebe-/Absenkstiften-/Bolzen (Aushebeelemente) für die Metallplatine in den unteren Kontaktelementen erfolgen. Durch die Stifte-/Bolzen wird eine erwärmte Metallplatine nach Entfernung des oberen Kontaktelements beziehungsweise Aufnahmekörpers vom unteren Kontaktelement ausgehoben und somit von der Wärmeenergiequelle getrennt. Dies kann gleichzeitig oder zeitversetzt erfolgen, wodurch sich eine gewisse Möglichkeit der Feinsteuerung der Erwärmung ergibt. Wenn die Erwärmungszeit der zeitliche Engpass in der Fertigungslinie ist, kann es auch vorstellbar sein, die Wärmeverteilung mittels Thermokamera beim Transfer zu einer Umformpresse - just in time - zu messen und darüber die Erwärmungszeit der nächsten Metallplatine beziehungsweise die Aushebeverzögerung durch die Stifte-/Bolzen zu korrigieren.

Die Kontaktelemente können aus Aluminiumprofilen hergestellt werden.

Denkbar ist aber auch, dass die Kontaktelemente aus Profilen gebildet sind, die aus einem zu einer Aluminiumlegierung alternativen Material vergleichbarer Wärmeleitfähigkeit bestehen.

Die Umgebung der Kontaktelemente, insbesondere die für das Aufbringen der Presskräfte genutzten Aggregate, soll nicht erwärmt werden. Zu diesem Zweck befindet sich zwischen mindestens einem beheizbaren Kontaktelement und der Umgebung eine thermische Isolierung.

Um erhöhte Standzeiten einer Heizvorrichtung zu erreichen, können die Kontaktelemente auf den an die Metallplatine angepassten Seiten beschichtet sein. Mindestens zwischen einem beheizbaren Kontaktelement und dem ihm zugeordneten Aufnahmekörper ist eine thermische Isolierung vorgesehen, die beispielsweise aus einer Isolierplatte bestehen kann.

Darüber hinaus ist es zweckmäßig, dass wenigstens der ein beheizbares Kontaktelement aufnehmende Aufnahmekörper gekühlt ist.

Zur Beheizung eines Kontaktelements kann ein Induktor, insbesondere in Form einer gekapselten Induktionsspule, vorgesehen sein.

Vorstellbar ist aber auch mindestens ein in einem beheizbaren Kontaktelement ausgebildeter Kanal zur Führung eines Heizfluids.

Die Erfindung ist nachfolgend anhand von in den Zeichnungen dargestellten Ausführungsbeispielen näher erläutert. Es zeigen:
- Figur 1:: nicht erfinderische Ausführungsform einer Heizvorrichtung zum Erwärmen einer Metallplatine Figuren2 und 4 bis 6 - jeweils im Schema - vier verschiedene Ausführungsformen einer Heizvorrichtung zum Erwärmen einer Metallplatine und
- Figur 3: die Heizvorrichtung der Figur 2 in der Seitenansicht in einer weiteren Betriebsstellung.

In der Figur 1 ist mit 1 eine Heizvorrichtung zum Erwärmen einer Metallplatine 2, insbesondere aus Leichtmetall, bezeichnet.

Die Heizvorrichtung 1 weist einen auf einer nicht näher beschriebenen Basis 3 angeordneten unteren Aufnahmekörper 4 aus Stahl- oder Aluminiumprofilen auf. Der untere Aufnahmekörper 4 trägt ein beheizbares unteres Kontaktelement 5 aus einem hoch wärmeleitfähigen Werkstoff mit einer Leitfähigkeit von mindestens 150W/mK. Bei diesem Werkstoff handelt es sich insbesondere um eine Aluminiumlegierung. Eine in dem unteren Kontaktelement 5 befindliche Heizeinheit 6 kann als Induktor, insbesondere als gekapselte Induktionsspule, oder als Kanalordnung zur Führung eines Heizfluids ausgebildet sein.

Zwischen dem unteren Kontaktelement 5 und dem unteren Aufnahmekörper 4 befindet sich eine thermische Isolierung 7.

Oberhalb des unteren Aufnahmekörpers 4 ist ein oberer Aufnahmekörper 8 angeordnet, der ebenfalls aus Stahl- oder Aluminiumprofilen besteht. Bei Aluminiumprofilen ergibt sich eine geringere träge Masse, die ihre Vorteile im Leichtbau, und zwar vorzugsweise im Kleinserieneinsatz hat.

In den oberen Aufnahmekörper 8 ist ein beim Ausführungsbeispiel beheizbares oberes Kontaktelement 9 integriert, das vom oberen Aufnahmekörper 8 durch eine thermische Isolierung 10 wärmetechnisch getrennt ist. Eine in dem oberen Kontaktelement 9 befindliche Heizeinheit 11 kann als Induktor, insbesondere als gekapselte Induktionsspule, oder als Kanalanordnung zur Führung eines Heizfluids ausgebildet sein.

Die Kontaktelemente 5, 9 sind auf den einander zugewandten Seiten 12 beschichtet. Diese Seiten 12 sind an die Kontur der Metallplatine 2 angepasst, welche zwischen den beiden Kontaktelementen 5, 9 auf eine Temperatur zwischen 200 °C bis 450 °C erwärmt werden soll. Hierbei kann es sich um eine ebene Metallplatine 2 oder auch um eine vorgeformte Metallplatine 2 handeln.

Der obere Aufnahmekörper 8 ist durch nicht näher veranschaulichte Anpress- und Verschlussmechanismen 13 in Richtung des Pfeils PF zum unteren Aufnahmekörper 4 hin verlagerbar, wenn sich zwischen den beiden Kontaktelementen 5, 9 eine Metallplatine 2 befindet. Somit sind während der pressenden Erwärmung der Metallplatine 2 zwischen den Kontaktelementen 5, 9 die beiden Aufnahmekörper 4, 8 einwandfrei miteinander verriegelt. Die Zeit der Erwärmung beträgt bei einer Metallplatine 2 aus Leichtmetall bevorzugt weniger als 8 s. Bei einer Metallplatine 2 aus Stahl ist der Zeitraum der Erwärmung kleiner als 20 s, und zwar jeweils in Abhängigkeit von der Dicke der Metallplatine 2.

Zur Erwärmung wird eine Metallplatine 2 bei angehobenem oberen Aufnahmekörper 8 (Situation gemäß Figur 1) in Richtung des Pfeils PF1 in die Heizvorrichtung 1 eingebracht und auf das im unteren Aufnahmekörper 4 befindliche untere Kontaktelement 5 platziert. Anschließend wird nach dem Zusammenfahren und Verriegeln der beiden Aufnahmekörper 4, 8 die Metallplatine 2 in einer einzigen Heizphase zwischen dem unteren Kontaktelement 5 und dem oberen Kontaktelement 9 erwärmt. Nach dem Hochfahren des oberen Aufnahmekörpers 8 wird die erwärmte Metallplatine 2 in Richtung des Pfeils PF2 aus der Heizvorrichtung 1 entfernt und der weiteren Bearbeitung, insbesondere einer Umformung, zugeführt. Zum Zuführen und Abführen einer Metallplatine 2 können nicht näher veranschaulichte Greifer, zum Beispiel in Form von Transferrobotern, zum Einsatz gelangen.

Die Figuren 2 und 3 zeigen eine Variante einer Heizvorrichtung 1a zum Erwärmen einer Metallplatine 2 mit zwei von einem Basisgestell 14 vertikal geführt getragenen, nebeneinander angeordneten unteren Aufnahmekörpern 4a, 4b mit darin integrierten beheizbaren unteren Kontaktelementen 5. Die Heizeinheiten in den unteren Kontaktelementen 5 sind wiederum mit 6 bezeichnet.

Die Beheizung der unteren Kontaktelemente 5 kann wie bei der Ausführungsform der Figur 1 erfolgen, so dass eine nochmalige Beschreibung entbehrlich ist.

Die unteren Aufnahmekörper 4a, 4b ruhen auf pneumatisch beaufschlagbaren Faltenbälgen 15 und sind außerdem in dem Basisgestell 14 über Führungen 16 begrenzt vertikal verlagerbar.

Ferner zeigen die Figuren 2 und 3 einen oberen Aufnahmekörper 8a mit einem darin integrierten beheizbaren oberen Kontaktelement 9. Die Heizeinheit in dem oberen Kontaktelement 9 ist mit 11 bezeichnet.

Anpress- und Verschlussmechanismen (wie 13 gemäß Figur 1) sind bei dieser Ausführungsform zur Erhaltung der Zeichnungsübersichtlichkeit weggelassen.

Außerdem ist zu erkennen, dass die Kontaktelemente 5, 9 durch Isolierungen 17 gegenüber den Aufnahmekörpern 4a, 4b, 8a abgeschottet sind.

Im Rahmen dieser Ausführungsform kann gemäß Figur 2 eine Metallplatine 2 in Richtung des Pfeils PF3 in die Heizvorrichtung 1a eingeführt und auf das in den unteren Aufnahmekörper 4a eingegliederte untere Kontaktelement 5 abgelegt werden, wenn sich der obere Aufnahmekörper 8a oberhalb des anderen unteren Aufnahmekörpers 4b befindet.

Während dieser Zeit werden der untere Aufnahmekörper 4b sowie der obere Aufnahmekörper 8a mit den darin integrierten Kontaktelementen 5, 9 mit Hilfe von Anpresselementen 13 (gemäß Figur 1) sowie der Faltenbälge 15 gegeneinander bewegt und dann miteinander verriegelt. Danach wird eine zwischen den Kontaktelementen 5, 9 befindliche Metallplatine 2 unter Anpressdruck erwärmt. Die Presskraft kann gegebenenfalls allein durch Anpresselemente 13 oder allein durch Faltenbälge 15 aufgebracht werden.

Nach dem Erwärmen werden der untere Aufnahmekörper 4b abgesenkt und der obere Aufnahmekörper 8a angehoben. Nunmehr wird der obere Aufnahmekörper 8a entweder gemäß dem Pfeil PF5 translatorisch oder um eine vertikale Achse 18 rotatorisch oberhalb des unteren Aufnahmekörpers 4a mit der darin befindlichen kalten Metallplatine 2 verlagert (Figur 3). Im Anschluss daran werden der obere Aufnahmekörper 8a und der untere Aufnahmekörper 4a durch die vorgesehene Anpressmechanismen 13, 15 aufeinander zu bewegt, anschließend verriegelt und dann die Metallplatine 2 unter Anpressdruck zwischen den Kontaktelementen 5,9 erwärmt. Während dieser Zeit wird die erwärmte Metallplatine 2 in Richtung des Pfeils PF4 aus der Heizvorrichtung 1a entfernt und der weiteren Bearbeitung zugeführt. Dann kann das untere Kontaktelement 5 im unteren Aufnahmekörper 4b gegen die Richtung des Pfeils PF4 mit einer neuen kalten Metallplatine 2 bestückt werden, so dass der vorstehend beschriebene Erwärmungsvorgang anschließend unter translatorischer Verlagerung des oberen Aufnahmekörpers 8a gemäß dem Pfeil PF5 oder rotatorisch um die Achse 18 wiederholt werden kann.

Auch bei dieser Ausführungsform werden die Metallplatinen 2 jeweils in einer einzigen Heizphase zwischen den Kontaktelementen 5,9 erwärmt.

Die Verlagerung der kalten und erwärmten Metallplatinen 2 kann mit Hilfe mindestens eines nicht näher dargestellten Transferroboters erfolgen.

In der Figur 3 sind stiftartige Aushebeelemente 22 erkennbar, welche vertikal verlagerbar sind. Die Aushebeelemente 22 kontaktieren punktuell eine Metallplatine 2. Mit Hilfe dieser Aushebeelemente 22 kann bei Bedarf zusätzlich eine Feinsteuerung der Erwärmung der Metallplatine 2 realisiert werden. Dies geschieht insbesondere durch eine verzögerte Verlagerung der die Metallplatine 2 kontaktierenden Aushebeelemente 22 nach oben, wenn die aufeinander positionierten Kontaktelemente 5, 9 voneinander abgehoben worden sind.

Ferner sind in prinzipieller Darstellung eine horizontale Zahnstange 23 und ein Antriebsaggregat 24 in Form zum Beispiel eines Servomotors erkennbar, wodurch der obere Aufnahmekörper 8a von der Position gemäß Figur 2 in diejenige gemäß Figur 3 und umgekehrt verlagert werden kann. Eine Schleppkette 25 beinhaltet diverse Anschlussleitungen für Strom und/oder Heizmedien und/oder Kühlung und schützt gleichzeitig vor mechanischer Beschädigung bei der horizontalen Verlagerung des Aufnahmekörpers 8a.

Denkbar ist im Rahmen der Ausführungsform der Figur 2 aber auch eine Variante einer Heizvorrichtung 1b (siehe Figur 4), bei welcher oberhalb des unteren Aufnahmekörpers 4a mit integriertem unteren Kontaktelement 5 ein weiterer oberer Aufnahmekörper 8b mit integriertem oberen Kontaktelement 9 vorgesehen ist. Die Kontaktelemente 5, 9 mit den darin vorgesehenen Heizeinheiten 6, 11 sind nicht näher veranschaulicht.

Hierbei ist der Verfahrensablauf dann so, dass eine zwischen den Kontaktelementen 5, 9 des unteren Aufnahmekörpers 4a und des weiteren oberen Aufnahmekörpers 8b gemäß dem Pfeil PF6 zum Beispiel mit einem Transferroboter eingeführte Metallplatine 2 zunächst vorgewärmt und anschließend zwischen den Kontaktelementen 5,9 des zweiten unteren Aufnahmekörpers 4b und des oberen Aufnahmekörpers 8a auf die Endtemperatur gebracht wird. Auch hierfür kann ein Transferroboter eingesetzt werden.

In diesem Fall mit zwei voneinander unabhängigen Heizphasen können die über einen Tragarm 19 mindestens temporär miteinander verbundenen oberen Aufnahmekörper 8a, 8b bzw. die darin eingegliederten oberen Kontaktelemente 9 bei Bedarf auch mit nicht näher dargestellten Saugmitteln versehen sein. Mit Hilfe dieser Saugmittel werden die vorerwärmten Metallplatinen 2 von dem unteren Kontaktelement 5 im unteren Aufnahmekörper 4b abgehoben und anschließend auf das untere Kontaktelement 5 im unteren Aufnahmekörper 4b gelegt. Aufgrund dieses Verfahrensschrittes kann eine neue kalte Metallplatine 2 gemäß dem Pfeil PF6 dem unteren Kontaktelement 5 im unteren Aufnahmekörper 4a zugeführt und eine auf die Endtemperatur erwärmte Metallplatine 2 von dem unteren Kontaktelement 5 des Aufnahmekörpers 4b gemäß dem Pfeil PF7 der weiteren Bearbeitung zugeführt werden.

Die Heizvorrichtung 1c entsprechend der Darstellung der Figur 5 entspricht weitgehend derjenigen der Bauart der Figuren 2 und 3. Allerdings ist nunmehr über jedem unteren Aufnahmekörper 4a, 4b mit einem integrierten unteren Kontaktelement 5 ein oberer Aufnahmekörper 8a, 8b mit einem integrierten oberen Kontaktelement 9 vorgesehen, die durch einen starren Tragarm 20 miteinander verbunden und über Anpresselemente 13 gemäß Figur 1 gleichzeitig in Richtung auf die unteren Aufnahmekörper 4a, 4b verlagerbar sind. Die Heizeinheiten 6, 11 in den Kontaktelementen 5, 9 sind nicht näher veranschaulicht.

Bei dieser Variante können mithin jeweils zwei kalte Metallplatinen 2 bei angehobenen oberen Aufnahmekörpern 8a, 8b von zwei Seiten gemäß den Pfeilen PF8 auf die untere Kontaktelemente 5 in den unteren Aufnahmekörpern 4a, 4b abgelegt und nach dem Zusammenfahren der unteren Kontaktelemente 5 und der oberen Kontaktelemente 9 anschließend in einer einzigen Heizphase erwärmt werden. Nach dem Öffnen der Heizvorrichtung 1c durch Auseinanderfahren der Aufnahmekörper 4a, 4b, 8a, 8b werden die erwärmten Metallplatinen 2 jeweils auf derselben Seite gemäß den Pfeilen PF9 wieder ausgestoßen und der weiteren Bearbeitung zugeführt. Die Verlagerung der Metallplatinen 2 wird vorteilhaft mittels mindestens eines Transferroboters durchgeführt, der nicht näher veranschaulicht ist.

Die Heizvorrichtung 1d gemäß Figur 6 sieht vier in 90° Versetzung zueinander angeordnete untere Aufnahmekörper 4a bis 4d mit integrierten unteren Kontaktelementen 5 vor, die mit zwei um 180° zueinander versetzten und mit diesen verriegelbaren oberen Aufnahmekörpern 8a, 8b mit integrierten oberen Kontaktelementen 9 koppelbar sind. Die Heizeinheiten 6, 11 in den Kontaktelementen 5, 9 sind nicht näher veranschaulicht.

Die Aufnahmekörper 8a, 8b sind durch einen starren Tragarm 21 miteinander verbunden und unter den Einfluss von Anpress- und Verriegelungselementen 13 gemäß Figur 1 gestellt. Die unteren Aufnahmekörper 4a bis 4d sind gemäß den Pfeilen PF11 rotationsfähig angeordnet.

Kalte Metallplatinen 2 werden zunächst gemäß den Pfeilen PF 10 auf die einander gegenüberliegenden unteren Kontaktelemente 5 der unteren Aufnahmekörper 4a, 4b verlagert. Während dieser Zeit werden zwei andere Metallplatinen 2 zwischen den unteren Kontaktelementen 5 der unteren Aufnahmekörper 4c, 4d und den oberen Kontaktelementen 9 der oberen Aufnahmekörper 8a, 8b in einer einzigen Heizphase erwärmt. Anschließend werden die erwärmten Metallplatinen 2 nach dem Auseinanderfahren der unteren und oberen Aufnahmekörper 4c, 4d, 8a, 8b gemäß dem Pfeil PF12 aus der Heizvorrichtung 1d ausgestoßen und der weiteren Bearbeitung zugeleitet.

Danach oder auch gleichzeitig beginnt die Verlagerung der unteren Aufnahmekörper 4a bis 4d um 90° im Uhrzeigersinn. Nunmehr werden die auf den unteren Kontaktelementen 5 der unteren Aufnahmekörper 4a, 4b befindlichen Metallplatinen 2 zwischen den unteren Kontaktelementen 5 und den oberen Kontaktelementen 9 erwärmt und gleichzeitig neue kalte Metallplatinen 2 den jetzt freien unteren Kontaktelementen 5 in den Aufnahmekörpern 4c, 4d zugeleitet.

Sobald eine kalte Metallplatine 2 zum Beispiel von einem nicht näher dargestellten Greifer (Transferroboter) erfasst worden ist, kann die 90° Verschwenkung der unteren Aufnahmekörper 4a bis 4d beginnen. Das Entfernen der erwärmten Metallplatinen 2 muss also noch nicht abgeschlossen sein.

### Bezugszeichen:

- 1 -: Heizvorrichtung
- 1a -: Heizvorrichtung
- 1b -: Heizvorrichtung
- 1c -: Heizvorrichtung
- 1d -: Heizvorrichtung
- 2 -: Metallplatine
- 3 -: Basis
- 4 -: unterer Aufnahmekörper
- 4a -: unterer Aufnahmekörper
- 4b -: unterer Aufnahmekörper
- 4c -: unterer Aufnahmekörper
- 4d -: unterer Aufnahmekörper
- 5 -: unteres Kontaktelement in 4, 4a bis 4d
- 6 -: Heizeinheit in 5
- 7 -: Isolierung in 4, 4a bis 4d
- 8 -: oberer Aufnahmekörper
- 8a -: oberer Aufnahmekörper
- 8b -: oberer Aufnahmekörper
- 9 -: oberes Kontaktelement in 8, 8a, 8b
- 10 -: Isolierung in 8, 8a, 8b
- 11 -: Heizeinheit in 9
- 12 -: Seiten von 5, 9
- 13 -: Anpress-/Verschlussaggregate
- 14 -: Basisgestell
- 15 -: Faltenbälge
- 16 -: Führungen
- 17 -: Isolierungen
- 18 -: Schwenkachse
- 19 -: Schwenkarm
- 20 -: Tragarm
- 21 -: Tragarm
- 22 -: Aushebeelemente
- 23 -: Zahnstange
- 24 -: Antriebsaggregat
- 25 -: Schleppkette

- PF -: Pfeil
- PF1 -: Pfeil
- PF2 -: Pfeil
- PF3 -: Pfeil
- PF4 -: Pfeil
- PF5 -: Pfeil
- PF6 -: Pfeil
- PF7 -: Pfeil
- PF8 -: Pfeil
- PF9 -: Pfeil
- PF10 -: Pfeil
- PF11 -: Pfeil
- PF12 -: Pfeil

## Patentansprüche

1. Verfahren zum Erwärmen einer Metallplatine (2) aus einer Aluminiumknetlegierung in einer Heizvorrichtung (1, 1a bis 1d), wobei die Heizvorrichtung (1, 1a bis 1d) mit wenigstens einem unteren Kontaktelement (5) und zumindest einem oberen Kontaktelement (9) versehen ist und die Metallplatine (2) zwischen den an ihre Kontur angepassten Kontaktelementen (5, 9) durch Zufuhr von Heizenergie zu mindestens einem aus einem hoch wärmeleitfähigen Werkstoff mit einer Leitfähigkeit von mindestens 150W/mK bestehenden Kontaktelement (5, 9) sowie unter Anpressdruck über einen Zeitraum von weniger als 120 s in mindestens einer Erwärmungsphase auf eine Temperatur von 200 °C bis 450 °C erwärmt wird, wobei das untere Kontaktelement (5) in einen unteren Aufnahmekörper (4, 4a bis 4d) und das obere Kontaktelement (9) in einen oberen Aufnahmekörper (8, 8a, 8b) integriert sind, **dadurch gekennzeichnet, dass** der untere Aufnahmekörper (4, 4a bis 4d) von einem Basisgestell (14) vertikal geführt wird, wobei zwischen dem Basisgestell (14) und dem unteren Aufnahmekörper (4, 4a bis 4d) eine pneumatisch beaufschlagbare Kissenanordnung angeordnet ist, durch welche nach dem Zusammenfahren der Kontaktelemente (5, 9) eine zusätzliche Presskraft aufgebracht und die Metallplatine (2) unter Anpressdruck zwischen den Kontaktelementen (5, 9) erwärmt wird.

2. Verfahren nach Anspruch 1, **dadurch gekennzeichnet, dass** beide Kontaktelemente (5, 9) beheizt werden.

3. Verfahren nach Anspruch 1 oder 2, **dadurch gekennzeichnet, dass** die Beheizung eines Kontaktelements (5, 9) elektrisch durchgeführt wird.

4. Verfahren nach Anspruch 1 oder 2, **dadurch gekennzeichnet, dass** die Beheizung eines Kontaktelements (5, 9) hydraulisch durchgeführt wird.

5. Verfahren nach einem der Ansprüche 1 bis 4, **dadurch gekennzeichnet, dass** mindestens ein beheizbares Kontaktelement (5, 9) gegenüber der Umgebung thermisch isoliert wird.

6. Verfahren nach einem der Ansprüche 1 bis 5, **dadurch gekennzeichnet, dass** vor oder nach dem Erwärmen der Metallplatine (2) ein Schmierstoff auf die Metallplatine (2) aufgetragen wird.

7. Verfahren nach einem der Ansprüche 1 bis 6, **dadurch gekennzeichnet, dass** der obere Aufnahmekörper (8a) angehoben und translatorisch oder rotatorisch um eine vertikale Achse (18) oberhalb des unteren Aufnahmekörpers (4, 4a bis 4d) verlagert wird.

8. Anordnung zum Erwärmen einer Metallplatine (2) in einer Heizvorrichtung (1, 1a, 1b, 1c), welche zwei zueinander vertikal relativ bewegbare Kontaktelemente (5, 9) aufweist, die auf den einander zugewandten Seiten (12) an die Kontur der Metallplatine (2) angepasst sowie gegen die Metallplatine (2) pressbar sind, wobei ein unteres Kontaktelement (5) einem unteren Aufnahmekörper (4, 4a bis 4d) und ein oberes Kontaktelement (9) einem oberen Aufnahmekörper (8, 8a, 8b) zugeordnet sind, **dadurch gekennzeichnet, dass** die Kontaktelemente (5, 9) in die Aufnahmekörper (4, 4a bis 4d, 8, 8a, 8b) integriert sind und in mindestens einem aus einem hoch wärmeleitfähigen Werkstoff mit einer Leitfähigkeit von mindestens 150W/mK bestehenden Kontaktelement (5, 9) eine Heizeinheit (6, 11) vorgesehen ist, wobei der mindestens eine untere Aufnahmekörper (4, 4a bis 4d) von einem Basisgestell (14) vertikal geführt ist und mit dem mindestens einen oberen Aufnahmekörper (8, 8a, 8b) unter Anpressdruck verriegelbar ist, wobei zwischen dem Basisgestell (14) und dem mindestens einen unteren Aufnahmekörper (4, 4a bis 4d) Anpressmechanismen (15) eingegliedert sind.

9. Anordnung nach Anspruch 8, **dadurch gekennzeichnet, dass** die Heizvorrichtung (1) zwei zueinander vertikal relativ bewegbare Kontaktelemente (5, 9) aus einem hoch wärmeleitfähigen Werkstoff mit einer Leitfähigkeit von mindestens 150 W/mK aufweist, in die jeweils eine Heizeinheit (6, 11) integriert ist.

10. Anordnung nach Anspruch 8, **dadurch gekennzeichnet, dass** die Heizvorrichtung (1) ein Kontaktelement (5, 9) aus einem hoch wärmeleitfähigen Werkstoff mit einer Leitfähigkeit von mindestens 150 W/mK aufweist, in die eine Heizeinheit (6, 11) integriert ist, und ein weiteres unbeheiztes Kontaktelement (9, 5) besitzt, das aus einem demgegenüber weniger leitfähigen Werkstoff besteht.

11. Anordnung nach Anspruch 10, **dadurch gekennzeichnet, dass** das unbeheizte Kontaktelement (5, 9) aus einem isolierenden Werkstoff gebildet ist.

12. Anordnung zum Erwärmen einer Metallplatine (2) in einer Heizvorrichtung (1a) nach Anspruch 8, **dadurch gekennzeichnet, dass** die Heizvorrichtung (1a) zwei von einem Basisgestell (14) vertikal geführt getragene, nebeneinander angeordnete untere Aufnahmekörper (4a, 4b) und einen über die unteren Aufnahmekörper (4a, 4b) verlagerbaren oberen Aufnahmekörper (8a) aufweist.

13. Anordnung zum Erwärmen einer Metallplatine (2) in einer Heizvorrichtung (1b, 1c) nach Anspruch 8, **dadurch gekennzeichnet, dass** die Heizvorrichtung (1b, 1c) zwei von einem Basisgestell (14) getragene und im Abstand zueinander angeordnete untere Aufnahmekörper (4a, 4b) sowie zwei über den unteren Aufnahmekörpern (4a, 4b) liegende und mit diesen unter Anpressdruck verriegelbare obere Aufnahmekörper (8a, 8b) aufweist.

14. Anordnung zum Erwärmen einer Metallplatine (2) in einer Heizvorrichtung (1d) nach Anspruch 8, **dadurch gekennzeichnet, dass** die Heizvorrichtung (1d) vier in 90° Versetzung zueinander angeordnete, rotatorisch verlagerbare untere Aufnahmekörper (4a bis 4d) aufweist, die mit zwei um 180° zueinander versetzten oberen Aufnahmekörpern (8a, 8b) unter Anpressdruck koppel- und verriegelbar sind.

15. Anordnung nach einem der Ansprüche 8 bis 14, **dadurch gekennzeichne**t, dass die jeweils übereinander liegenden Aufnahmekörper (4, 4a bis 4d, 8, 8a, 8b) unter den Einfluss von Anpress- und/oder Verschlussaggregaten (13) gestellt sind.

16. Anordnung nach einem der Ansprüche 8 bis 15, **dadurch gekennzeichnet, dass** an einem oberen oder unteren Kontaktelement (9, 5) beziehungsweise an den unteren oder oberen Aufnahmekörpern (4, 4a bis 4d, 8, 8a, 8b) Mittel zur wenigstens temporären Fixierung einer Metallplatine (2) vorgesehen sind.

17. Anordnung nach einem der Ansprüche 8 bis 16, **dadurch gekennzeichnet, dass** die Kontaktelemente (5, 9) aus einer Aluminiumlegierung bestehen.

18. Anordnung nach einem der Ansprüche 8 bis 16, **dadurch gekennzeichnet, dass** die Kontaktelemente (5) aus einem zu einer Aluminiumlegierung alternativen Material vergleichbarer Wärmeleitfähigkeit bestehen.

19. Anordnung nach einem der Ansprüche 8 bis 18, **dadurch gekennzeichnet, dass** mindestens jedes beheizbare Kontaktelement (5, 9) gegenüber der Umgebung thermisch isoliert ist.

20. Anordnung nach einem der Ansprüche 8 bis 19, **dadurch gekennzeichnet, dass** die Kontaktelemente (5, 9) auf den an eine Metallplatine (2) angepassten Seiten (12) beschichtet sind.

21. Anordnung nach einem der Ansprüche 8 bis 20, **dadurch gekennzeichnet, dass** mindestens zwischen jedem beheizbaren Kontaktelement (5, 9) und dem ihm zugeordneten Aufnahmekörper (4, 4a bis 4d, 8, 8a, 8b) eine thermische Isolierung (10, 17) vorgesehen ist.

22. Anordnung nach einem der Ansprüche 8 bis 21, **dadurch gekennzeichne**t, dass wenigstens der ein beheizbares Kontaktelement (5, 9) aufnehmende Aufnahmekörper (4, 4a, 4b, 8, 8a, 8b) gekühlt ist.

23. Anordnung nach einem der Ansprüche 8 bis 22, **dadurch gekennzeichnet, dass** in einem beheizbaren Kontaktelement (5, 9) eine Heizeinheit (6, 11) in Form eines Induktors vorgesehen ist.

24. Anordnung nach Anspruch 23, **dadurch gekennzeichnet, dass** die Heizeinheit (6, 11) als gekapselte Induktionsspule ausgebildet ist.

25. Anordnung nach einem der Ansprüche 8 bis 22, **dadurch gekennzeichnet, dass** in einem beheizbaren Kontaktelement (5) eine Heizeinheit (6, 11) in Form mindestens eines ein Heizfluid führenden Kanals vorgesehen ist.

26. Anordnung nach einem der Ansprüche 8 bis 25, **dadurch gekennzeichnet, dass** zwischen dem Basisgestell (14) und mindestens einem dem unteren Aufnahmekörper (4, 4a bis 4d) Anpressmechanismen (15) aus einer pneumatisch beaufschlagbaren Kissenanordnung ausgebildet sind, die nach dem Zusammenfahren der beiden Kontaktelemente (5, 9) zusätzlich von unten gegen die von oben wirkende Presskraft agieren.

27. Anordnung nach einem der Ansprüche 8 bis 26, welche einen oberen Aufnahmekörper (8a) und zwei untere Aufnahmekörper (4a, 4b) aufweist, **dadurch gekennzeichnet, dass** der obere Aufnahmekörper (8a) gegenüber den unteren Aufnahmekörpern (4a, 4b) translatorisch oder über eine vertikale Achse (18) rotatorisch oberhalb der unteren Aufnahmekörper (4a, 4b) verlagerbar ist.

## Claims

1. Method for heating a metal plate (2) made of an aluminium wrought alloy in a heating apparatus (1, 1a to 1d), wherein the heating apparatus (1, 1a to 1d) is provided with at least one lower contact element (5) and at least one upper contact element (9) and the metal plate (2) between the contoured contact elements (5, 9) by supplying heat energy to at least one contact element (5, 9) of a highly thermally conductive material having a conductivity of at least 150 W/mK and under contact pressure is heated to a temperature of 200° C to 450° C over a period of less than 120 s in at least one heating phase, wherein the lower contact element (5) in a lower receiving body (4, 4a to 4d) and the upper contact element (9) in an upper receiving body (8, 8a, 8b) are integrated, **characterised in that** the lower receiving body (4, 4a to 4d) is guided vertically by a base frame (14), wherein between the base frame (14) and the lower receiving body (4, 4a to 4d) a pneumatically pressurised pad assembly is disposed, by which after the collapse of the contact elements (5, 9) an additional pressing force is applied and the metal plate (2) is heated under contact pressure between the contact elements (5, 9).

2. Method according to claim 1, **characterised in that** both contact elements (5, 9) are heated.

3. Method according to claim 1 or 2, **characterised in that** the contact element (5, 9) is heated electrically.

4. Method according to claim 1 or 2, **characterised in that** the contact element (5, 9) is heated hydraulically.

5. Method according to one of claims 1 to 4, **characterised in that** at least one heatable contact element (5, 9) is thermally insulated from the surrounding.

6. Method according to one of claims 1 to 5 **characterised in that** before or after heating the metal plate (2), a lubricant is applied to the metal plate (2).

7. Method according to one of claims 1 to 6, **characterised in that** the upper receiving body (8a) is raised and translationally or rotationally displaced about a vertical axis (18) above the lower receiving body (4, 4a to 4d).

8. Arrangement for heating a metal plate (2) in a heating apparatus (1, 1a, 1b, 1c), which has two mutually vertically relatively movable contact elements (5, 9), which are adapted to the sides (12) facing one another on the contour of the metal plate (2) and pressed against the metal plate (2), wherein a lower contact element (5), a lower receiving body (4, 4a to 4d) and an upper contact element (9) are assigned to the upper receiving body (8, 8a, 8b) **characterised in that** the contact elements (5, 9) are integrated in the receiving body (4, 4a to 4d, 8, 8a, 8b) and in at least one contact element (5, 9) from a highly thermally conductive material having a conductivity of at least 150 W/mK a heating unit (6, 11) is provided, wherein the at least one lower receiving body (4, 4a to 4d) of a base frame (14) is guided vertically and with the at least one upper receiving body (8, 8a, 8b) is locked under contact pressure, wherein between the base frame (14) and the at least one lower receiving body (4, 4a to 4d) contact pressure mechanisms (15) are incorporated.

9. Arrangement according to claim 8, **characterised in that** the heating apparatus (1) has two mutually vertically relatively movable contact elements (5, 9) made of a highly thermally conductive material having a conductivity of at least 150 W/mK, in each of which a heating unit (6, 11) is integrated.

10. Arrangement according to claim 8, **characterised in that** the heating apparatus (1) has a contact element (5, 9) made of a highly thermally conductive material having a conductivity of at least 150 W/mK, in which a heating unit (6, 11) is integrated, and has another unheated contact element (9, 5), which in contrast consists of a less conductive material.

11. Arrangement according to claim 10, **characterised in that** the unheated contact element (5, 9) is formed of an insulating material.

12. Arrangement for heating a metal plate (2) in a heating apparatus (1a) according to claim 8, **characterised in that** the heating apparatus (1a) has two lower receiving body (4a, 4b) of a base frame (14) vertically guided, disposed side by side and an upper receiving body (8a) displaceable via the lower receiving body (4a, 4b).

13. Arrangement for heating a metal plate (2) in a heating apparatus (1b, 1c) according to claim 8, **characterised in that** the heating apparatus (1b, 1c) has two lower receiving bodies (4a, 4b) carried on a base frame (14) and spaced from each other and two upper receiving bodies (8a, 8b) lying above the lower receiving bodies (4a, 4b) and lockable with these under contact pressure.

14. Arrangement for heating a metal plate (2) in a heating apparatus (1d) according to claim 8, **characterised in that** the heating apparatus (1d) has four lower receiving bodies (4a to 4d) disposed in 90° offset from each other, rotatably displaceable, which can be coupled and locked under contact pressure with two upper receiving bodies (8a, 8b) offset by 180° from each other.

15. Arrangement according to one of claims 8 to 14 **characterised in that** the respectively superimposed receiving bodies (4, 4a to 4d, 8, 8a, 8b) under the influence of pressing and / or closing units (13) are provided.

16. Arrangement according to one of claims 8 to 15 **characterised in that** at an upper or lower contact element (9, 5) or on the lower or upper receiving bodies (4, 4a to 4d, 8, 8a, 8b) means for at least temporary fixation of a metal plate (2) are provided.

17. Arrangement according to one of claims 8 to 16 **characterised in that** the contact elements (5, 9) consist of an aluminium alloy.

18. Arrangement according to one of claims 8 to 16 **characterised in that** the contact elements (5) consist of an alternative material of comparable thermal conductivity to an aluminium alloy.

19. Arrangement according to one of claims 8 to 18 **characterised in that** at least each heatable contact element (5, 9) is thermally insulated from the surrounding.

20. Arrangement according to one of claims 8 to 19 **characterised in that** the contact elements (5, 9) are coated on the on sides (12) adapted to a metal plate (2).

21. Arrangement according to one of claims 8 to 20, **characterised in that** at least between each heatable contact element (5, 9) and its associated receiving body (4, 4a to 4d, 8, 8a, 8b), a thermal insulation (10, 17) is provided.

22. Arrangement according to one of claims 8 to 21, **characterised in that** at least one the heatable contact element (5, 9) receiving body (4, 4a, 4b, 8, 8a, 8b) is cooled.

23. Arrangement according to one of claims 8 to 22, **characterised in that** in a heatable contact element (5, 9), a heating unit (6, 11) is provided in the form of an inductor.

24. Arrangement according to claim 23, **characterised in that** the heating unit (6, 11) is designed as an encapsulated induction coil.

25. Arrangement according to one of claims 8 to 22 **characterised in that** in a heatable contact element (5), a heating unit (6, 11) is provided in the form of at least one heating fluid containing channel.

26. Arrangement according to one of claims 8 to 25, **characterised in that** between the base frame (14) and at least one of the lower receiving body (4, 4a to 4d) contact pressure mechanism (15) are formed from a pneumatically pressurised pad assembly, which after the collapse of the both contact elements (5, 9) additionally act from below against the pressing force acting from above.

27. Arrangement according to one of claims 8 to 26, which has an upper receiving body (8a) and two lower receiving bodies (4a, 4b), **characterised in that** the upper receiving body (8a) relative to the lower receiving bodies (4a, 4b) is translationally displaceable or over a vertical axis (18) rotatably displaceable above the lower receiving body (4a, 4b).

## Revendications

1. Procédé de chauffage d'une plaque métallique (2) en un alliage corroyé d'aluminium dans un dispositif de chauffage (1, 1a à 1d), selon lequel le dispositif de chauffage (1, 1a à 1d) est muni d'au moins un élément de contact inférieur (5) et d'au moins un élément de contact supérieur (9) et 1a plaque métallique (2) est chauffée dans au moins une phase de chauffage à une température de 200 °C à 450°C entre les éléments de contact (5, 9) adaptés à son contour par l'amenée d'énergie de chauffage à au moins un élément de contact (5, 9) constitué d'un matériau très bon conducteur de chaleur avec une conductibilité d'au moins 150 W/mK ainsi que sous pression de serrage pendant un intervalle de temps de moins de 120 s, selon lequel l'élément de contact inférieur (5) est intégré dans un corps de logement inférieur (4, 4a à 4d) et l'élément de contact supérieur (9) est intégré dans un corps de logement supérieur (8, 8a, 8b), **caractérisé en ce que** le corps de logement inférieur (4, 4a à 4d) est guidé verticalement par un bâti de base (14), un agencement de coussins qui peut être alimenté de façon pneumatique étant agencé entre le bâti de base (14) et le corps de logement inférieur (4, 4a à 4d), agencement de coussins par lequel, après le rapprochement des éléments de contact (5, 9), une force de serrage supplémentaire est appliquée et la plaque métallique (2) est chauffée sous pression de serrage entre les éléments de contact (5, 9).

2. Procédé selon la revendication 1, **caractérisé en ce que** les deux éléments de chauffage (5, 9) sont chauffés.

3. Procédé selon la revendication 1 ou 2, **caractérisé en ce que** le chauffage d'un élément de contact (5, 9) est effectué électriquement.

4. Procédé selon la revendication 1 ou 2, **caractérisé en ce que** le chauffage d'un élément de contact (5, 9) est effectué de façon hydraulique.

5. Procédé selon l'une quelconque des revendications 1 à 4, **caractérisé en ce qu'**au moins un élément de contact (5, 9) pouvant être chauffé est isolé thermiquement par rapport à l'environnement.

6. Procédé selon l'une quelconque des revendications 1 à 5, **caractérisé en ce que**, avant ou après le chauffage de la plaque métallique (2), un lubrifiant est appliqué sur la plaque métallique (2).

7. Procédé selon l'une quelconque des revendications 1 à 6, **caractérisé en ce que** le corps de logement supérieur (8a) est soulevé et est déplacé en translation ou en rotation autour d'un axe vertical (18) au-dessus du corps de logement inférieur (4, 4a à 4d).

8. Agencement pour chauffer une plaque métallique (2) dans un dispositif de chauffage (1, 1a, 1b, 1c), qui comporte deux éléments de contact (5, 9) qui peuvent être déplacés verticalement l'un par rapport à l'autre, dont les côtés (12) proches l'un de l'autre sont adaptés au contour de la plaque métallique (2) et qui peuvent être serrés contre la plaque métallique (2), dans lequel un élément de contact inférieur (5) est associé à un corps de logement inférieur (4, 4a à 4d) et un élément de contact supérieur (9) est associé à un corps de logement supérieur (8, 8a, 8b), **caractérisé en ce que** les éléments de contact (5, 9) sont intégrés dans les corps de logement (4, 4a à 4d, 8, 8a, 8b) et une unité de chauffage (6, 11) est prévue dans au moins un élément de contact (5, 9) constitué d'un matériau très bon conducteur de chaleur avec une conductibilité d'au moins 150W/mK, dans lequel l'au moins un corps de logement inférieur (4, 4a à 4d) est guidé verticalement par un bâti de base (14) et peut être verrouillé avec l'au moins un corps de logement supérieur (8, 8a, 8b) sous pression de serrage, des mécanismes de serrage (15) étant insérés entre le bâti de base (14) et l'au moins un corps de logement inférieur (4, 4a à 4d).

9. Agencement selon la revendication 8, **caractérisé en ce que** le dispositif de chauffage (1) comporte deux éléments de contact (5, 9) qui peuvent être déplacés verticalement l'un par rapport à l'autre, qui sont en un matériau très bon conducteur de chaleur avec une conductibilité d'au moins 150W/mK et dans lesquels une unité de chauffage (6, 11) est intégrée à chaque fois.

10. Agencement selon la revendication 8, **caractérisé en ce que** le dispositif de chauffage (1) comporte un élément de contact (5, 9), qui est en un matériau très bon conducteur de chaleur avec une conductibilité d'au moins 150 W/mK et dans lequel une unité de chauffage (6, 11) est intégrée, et un autre élément de contact (9, 5) non chauffé qui est en un matériau moins conducteur de chaleur.

11. Agencement selon la revendication 10, **caractérisé en ce que** l'élément de contact (5, 9) non chauffé est formé d'un matériau isolant.

12. Agencement pour chauffer une plaque métallique (2) dans un dispositif de chauffage (1a) selon la revendication 8, **caractérisé en ce que** le dispositif de chauffage (1a) comporte deux corps de logement inférieurs (4a, 4b), portés de manière guidée verticalement par un bâti de base (14) et agencés l'un à côté de l'autre, et un corps de logement supérieur (8a) déplaçable au-dessus des corps de logement inférieurs (4a, 4b).

13. Agencement pour chauffer une plaque métallique (2) dans un dispositif de chauffage (1b, 1c) selon la revendication 8, **caractérisé en ce que** le dispositif de chauffage (1b, 1c) comporte deux corps de logement inférieurs (4a, 4b), portés par un bâti de base (14) et agencés à une certaine distance l'un de l'autre, ainsi que deux corps de logement supérieurs (8a, 8b), placés au-dessus des corps de logement inférieurs (4a, 4b) et verrouillables avec ceux-ci sous pression de serrage.

14. Agencement pour chauffer une plaque métallique (2) dans un dispositif de chauffage (1d) selon la revendication 8, **caractérisé en ce que** le dispositif de chauffage (1d) comporte quatre corps de logement inférieurs (4a à 4d), qui sont agencés avec un décalage de 90° les uns par rapport aux autres, qui sont déplaçables en rotation et qui peuvent être couplés et verrouillés avec deux corps de logement supérieurs (8a, 8b), décalés de 180° l'un par rapport à l'autre, sous pression de serrage.

15. Agencement selon l'une quelconque des revendications 8 à 14, **caractérisé en ce que** les corps de logement (4, 4a à 4d, 8, 8a, 8b) placés respectivement les uns au-dessus des autres sont mis sous l'influence de groupes de serrage et/ou de fermeture (13).

16. Agencement selon l'une quelconque des revendications 8 à 15, **caractérisé en ce que** des moyens destinés à fixer au moins temporairement une plaque métallique (2) sont prévus au niveau d'un élément de contact supérieur ou inférieur (9, 5) ou au niveau des corps de logement inférieurs ou supérieurs (4, 4a à 4d, 8a, 8b).

17. Agencement selon l'une quelconque des revendications 8 à 16, **caractérisé en ce que** les éléments de contact (5, 9) sont en un alliage d'aluminium.

18. Agencement selon l'une quelconque des revendications 8 à 16, **caractérisé en ce que** les éléments de contact (5) sont en un matériau différent d'un alliage d'aluminium mais présentant une conductibilité thermique comparable.

19. Agencement selon l'une quelconque des revendications 8 à 18, **caractérisé en ce qu'**au moins chaque élément de contact (5, 9) pouvant être chauffé est isolé thermiquement par rapport à l'environnement.

20. Agencement selon l'une quelconque des revendications 8 à 19, **caractérisé en ce que** les éléments de contact (5, 9) sont revêtus des deux côtés (12) adaptés à une plaque métallique (2).

21. Agencement selon l'une quelconque des revendications 8 à 20, **caractérisé en ce qu'**un isolant thermique (10, 17) est prévu au moins entre chaque élément de contact (5, 9) pouvant être chauffé et le corps de logement (4, 4a à 4d, 8, 8a, 8b) qui lui est associé.

22. Agencement selon l'une quelconque des revendications 8 à 21, **caractérisé en ce qu'**au moins le un corps de logement (4, 4a à 4d, 8, 8a, 8b) logeant un élément de contact (5, 9) pouvant être chauffé est refroidi.

23. Agencement selon l'une quelconque des revendications 8 à 22, **caractérisé en ce qu'**une unité de chauffage (6, 11) sous forme d'inducteur est prévue dans un élément de contact (5, 9) pouvant être chauffé.

24. Agencement selon la revendication 23, **caractérisé en ce que** l'unité de chauffage (6, 11) est réalisée comme une bobine d'induction enfermée.

25. Agencement selon l'une quelconque des revendications 8 à 22, **caractérisé en ce qu'**une unité de chauffage (6, 11) sous la forme d'un canal guidant un fluide chauffant est prévue dans un élément de contact (5) pouvant être chauffé.

26. Agencement selon l'une quelconque des revendications 8 à 25, **caractérisé en ce que** des mécanismes de serrage (15) sont réalisés entre le bâti de base (14) et au moins un des corps de logement inférieurs (4, 4a à 4d) à partir d'un agencement de coussins pouvant être alimenté de façon pneumatique et, après le rapprochement des deux éléments de contact (5, 9), ils agissent en plus d'en bas contre la force de serrage agissant d'en haut.

27. Agencement selon l'une quelconque des revendications 8 à 26, qui comporte un corps de logement supérieur (8a) et deux corps de logement inférieurs (4a, 4b), **caractérisé en ce que** le corps de logement supérieur (8a) est déplaçable en translation par rapport aux corps de logement inférieurs (4a, 4b) ou en rotation par l'intermédiaire d'un axe vertical (18) au-dessus des corps de logement inférieurs (4a, 4b).
